# EUROPÄISCHE PATENTSCHRIFT

(11) **EP 4 339 054 B1**
(45) Veröffentlichungstag und Bekanntmachung des Hinweises auf die Patenterteilung: **19.11.2025**
(21) Anmeldenummer: 22196184.0
(22) Anmeldetag: 16.09.2022
(51) Int. Cl.: B61D 17/02, B61G 7/00

(54) **VORRICHTUNG ZUR VERRINGERUNG DES LUFTWIDERSTANDES VON SCHIENENFAHRZEUGEN**
DEVICE FOR REDUCING THE AERODYNAMIC DRAG OF RAILWAY VEHICLES
DISPOSITIF DE RÉDUCTION DE LA TRAÎNÉE AÉRODYNAMIQUE DE VÉHICULES FERROVIAIRES

(43) Veröffentlichungstag der Anmeldung: 20.03.2024
(73) Patentinhaber: Hübner GmbH & Co. KG, 34123 Kassel (DE)
(72) Erfinder: Krug, Michael, 34305 Niedenstein (DE); Gotthardt, Christopher, 34454 Bad Arolsen (DE); Schöppe, Stefan, 34225 Baunatal (DE)

(56) Entgegenhaltungen:
- EP-A1- 2 524 850
- EP-A1- 3 523 171
- CN-U- 215 398 659
- DE-A1- 102018 114 245
- FR-A- 857 108

## Beschreibung

Die vorliegende Erfindung betrifft eine Schienenfahrzeugbugnase, wobei die Schienenfahrzeugbugnase eine Mittelpufferkupplung mit einem freien Kupplungsendabschnitt aufweist, sodass der freie Kupplungsendabschnitt mit einer weiteren Mittelpufferkupplung einer weiteren Schienenfahrzeugbugnase verbindbar ist, wobei die Mittelpufferkupplung sich in einer Ruhelage entlang einer Längsachse erstreckt, wobei die Mittelpufferkupplung derart ausgebildet und gelagert ist, dass der freie Kupplungsendabschnitt gegenüber der Längsachse verschwenkbar ist, wobei die Schienenfahrzeugbugnase eine Frontblende aufweist, wobei die Frontblende die Mittelpufferkupplung zumindest abschnittsweise radial umgibt, sodass eine im Wesentlichen in Längsrichtung zeigende Frontöffnung zwischen der Frontblende und der Mittelpufferkupplung definiert ist. Des Weiteren betrifft die vorliegende Erfindung eine Abdeckvorrichtung zum Abdecken der sich zwischen einer Frontblende und einer Mittelpufferkupplung eines Schienenfahrzeugs erstreckenden Frontöffnung.

Schienenfahrzeuge, insbesondere Regionalzüge und S-Bahn-Züge, weisen zumeist an den beiden Bug-Enden eines zusammenhängenden Zugabschnitts eine jeweils offen liegende Mittepufferkupplung auf. Diese Mittelpufferkupplung wird dazu verwendet mehrere Zugabschnitte miteinander zu koppeln, um einen insgesamt längeren Zug zu erhalten. Für einen Passagier ist ein Wechsel zwischen den unterschiedlichen Zugabschnitten während der Fahrt eines Zuges nicht möglich.

Die Mittelpufferkupplung ist ein Bestandteil der Schienenfahrzeugbugnase und wird umgeben von der Frontblende dieser Schienenfahrzeugbugnase.

In der Regel weist ein Zugabschnitt an seinen beiden Enden jeweils eine Schienenfahrzeugbugnase mit einer Mittelpufferkupplung auf, sodass der Zugabschnitt auch über beide Enden mit weiteren Zugabschnitten gekoppelt werden kann.

Daher weist die während einer Fahrt eines solchen Zuges in Fahrrichtung betrachtet vorne liegende Schienenfahrzeugbugnase eine Mittelpufferkupplung auf, die nicht mit einer weiteren Mittelpufferkupplung gekoppelt ist.

Da die Mittelpufferkupplung zumindest in horizontaler Richtung eine beschränkte Beweglichkeit aufweist, sodass die Kupplung bei Kurvenfahrten verschwenkt, erstreckt sich zwischen der Mittelpufferkupplung und der sie umgebenen Frontblende der Schienenfahrzeugbugnase des Zuges oder Zugabschnitts eine Frontöffnung, welche auch als Freiraum zwischen Mittelpufferkupplung und Frontblende bezeichnet werden kann.

Bei Fahrten mit Geschwindigkeiten von mehr als 50 km/h kommt es im Bereich der Frontöffnung zu Turbulenzen, wodurch sich der Strömungswiderstand des Zuges erhöht. Es hat sich somit herausgestellt, dass die Frontöffnung für die Aerodynamik eines Zuges nachteilig ist. Insbesondere beim Einfahren in einen Tunnel entsteht durch die Frontöffnung ein erhöhter Strömungswiderstand, da die im Tunnel befindliche Luft aufgrund der Frontöffnung nicht effektiv verdrängt werden kann.

DE102018114245 A1 betrifft eine Schienenfahrzeugbugnase mit einer Mittelpufferkupplung, die sich in Richtung einer Längsachse von einem fahrzeugwagenkastenseitigen Anschlussende zu einem eine Kontaktfläche und/oder Kontaktelement aufweisenden freien Ende erstreckt; mit einer Hüllwand, welche die Mittelpufferkupplung in Umfangsrichtung um die Längsachse umschließt und sich vom Anschlussende in Richtung des freien Endes erstreckt. Die erfindungsgemäße Schienenfahrzeugbugnase ist dadurch gekennzeichnet, dass die Hüllwand durch ein flexibles und/oder elastisch dehnbares Material gebildet wird, das durch eine Tragstruktur aufgespannt ist, wobei die Tragstruktur eine Mehrzahl von sich in der Umfangsrichtung um die Längsachse erstreckenden Ringen und/oder Ringsegmenten aufweist, die in Richtung der Längsachse hintereinander angeordnet sind und über elastische Druckelemente gegeneinander in Richtung der Längsachse abgestützt sind.

Vor diesem Hintergrund ist es eine Aufgabe der vorliegenden Erfindung, die aerodynamischen Eigenschaften einer eingangs genannten Schienenfahrzeugbugnase zu verbessern.

Diese Aufgabe wird gelöst durch die in den Ansprüchen beschriebene Schienenfahrzeugbugnase sowie durch die in den Ansprüchen beschriebene Abdeckvorrichtung. Die Abdeckvorrichtung ist erfindungsgemäß derart ausgebildet und innerhalb der Schienenfahrzeugbugnase angeordnet, dass das erste starre Trägerelement axial beabstandet von einem Bereich des ersten stoffartigen Materialabschnitts und axial beabstandet von einem Bereich des zweiten stoffartigen Materialabschnitts angeordnet ist.

Der erste stoffartige Materialabschnitt kann sich demnach vom ersten starren Trägerelement ausgehend in eine erste axiale Richtung erstrecken und der zweite stoffartige Materialabschnitt kann sich vom ersten starren Trägerelement ausgehend in die hierzu entgegengesetzte axiale Richtung erstrecken. Diese axiale beabstandete Anordnung von starrem Trägerelement und stoffartigen Materialabschnitten ermöglicht eine hohe Beweglichkeit des starren Trägerelements, wodurch Bewegungen der Mittelpufferkupplungen auch von dem starren Trägerelement nachgeführt werden können.

Gemäß einer Ausführungsform der erfindungsgemäßen Schienenfahrzeugbugnase weist die Schienenfahrzeugbugnase eine Mittelpufferkupplung mit einem freien Kupplungsendabschnitt auf, sodass der freie Kupplungsendabschnitt mit einer weiteren Mittelpufferkupplung einer weiteren Schienenfahrzeugbugnase verbindbar ist, wobei die Mittelpufferkupplung sich in einer Ruhelage entlang einer Längsachse erstreckt, wobei die Mittelpufferkupplung derart ausgebildet und gelagert ist, dass der freie Kupplungsendabschnitt gegenüber der Längsachse verschwenkbar ist, wobei die Schienenfahrzeugbugnase eine Frontblende aufweist, wobei die Frontblende die Mittelpufferkupplung zumindest abschnittsweise radial umgibt, sodass eine im Wesentlichen in Längsrichtung zeigende Frontöffnung zwischen der Frontblende und der Mittelpufferkupplung definiert ist, wobei die Schienenfahrzeugbugnase eine Abdeckvorrichtung umfasst, wobei die Abdeckvorrichtung derart ausgebildet und angeordnet ist, dass die Frontöffnung zumindest teilweise von der Abdeckvorrichtung abgedeckt ist, wobei die Abdeckvorrichtung eine in die Längsrichtung ausgerichtete Durchgangsöffnung umfasst, wobei der freie Kupplungsendabschnitt von innen nach außen durch die Durchgangsöffnung durchragt oder im Wesentlichen bündig mit der Durchgangsöffnung abschließt, wobei die Abdeckvorrichtung zumindest ein erstes starres Trägerelement aufweist, wobei die Abdeckvorrichtung zumindest einen ersten stoffartigen Materialabschnitt und einen zweiten stoffartigen Materialabschnitt aufweist, wobei die Abdeckvorrichtung derart ausgebildet und am Schienenfahrzeug angeordnet ist, dass sich der erste stoffartige Materialabschnitt zumindest abschnittsweise radial zwischen der Frontblende und dem ersten starren Trägerelement erstreckt, wobei die Abdeckvorrichtung derart ausgebildet ist, dass sich der zweite stoffartige Materialabschnitt zumindest abschnittsweise radial zwischen der Mittelpufferkupplung und dem ersten starren Trägerelement erstreckt.

Durch die derartige Kombination eines starren Trägerelements mit zwei stoffartigen Materialabschnitten wird die Abdeckvorrichtung versteift, aber gleichzeitig eine Beweglichkeit der von der Abdeckvorrichtung definierten Durchlassöffnung ermöglicht. So kann eine Abdeckvorrichtung für die Frontöffnung bereitgestellt werden, die aufgrund der verwendeten stoffartigen Materialabschnitte bei Bewegungen der Mittelpufferkupplung mitgeführt werden kann, sodass die Beweglichkeit der Mittelpufferkupplung durch die Abdeckvorrichtung nicht eingeschränkt wird. Gleichzeitig wird aber durch die Versteifung - bedingt durch das starre Trägerelement - verhindert, dass es bei höheren Fahrgeschwindigkeiten zu einer starken axialen Kompression oder einem Verformen der Abdeckvorrichtung kommt, sodass die Abdeckvorrichtung den Luftwiderstandswert des Schienenfahrzeugs mindern kann. Letzteres führt wiederum zu einer besseren Energiebilanz des Zuges und folglich zu einem ressourcenschonenden Verbrauch und einer verbesserten Wirtschaftlichkeit.

Insbesondere kann es sich bei dem ersten stoffartigen Materialabschnitt und dem zweiten stoffartigen Materialabschnitt um zwei separate stoffartige Materialbahnen handeln.

Die stoffartigen Materialabschnitte können insbesondere ein Polyester, ein Polyamid, ein Aramid, Polypropylen, Baumwolle und/oder Viskose umfassen oder daraus bestehen. Es können jedoch auch andere Materialien verwendet werden. Der stoffartige Materialabschnitt kann ein Gewebe, ein Gestricke, ein Gewirke, ein Vlies (Non-woven) oder ein Gelege (z.B. ein Fadengelege) sein.

Der stoffartige Materialabschnitt kann eine Beschichtung umfassen. Die Beschichtung kann einen Kunststoff umfassen. Insbesondere umfasst die Beschichtung ein Elastomer, ein Silikon, ein chlorsulfoniertes Polyethylen, ein TPU (thermoplastisches Polyurethan), EPDM (Ethylen-Propylen-Dien-Kautschuk) und/oder PVC (Polyvinylchlorid).

Die Frontblende kann auch als Bugring bezeichnet werden. Die Frontöffnung kann auch als Bugöffnung bezeichnet werden.

Im Sinne der vorliegenden Erfindung beziehen sich die Begriffe "radial" und "axial" auf die beschriebene Längsachse.

Im Sinne der vorliegenden Erfindung ist unter der Ruhelage der Mittelpufferkupplung diejenige Lage der Mittelpufferkupplung zu verstehen, die von der Mittelpufferkupplung eingenommen wird, wenn keine äußeren Kräfte auf sie einwirken bzw. eingewirkt haben. Insbesondere kann die Ruhelage diejenige Lage sein, in der sich die Mittelpufferkupplung parallel zur Längsausrichtung des Schienenfahrzeugs erstreckt.

Gemäß einer Ausführungsform der erfindungsgemäßen Schienenfahrzeugbugnase ist die Abdeckvorrichtung derart ausgebildet, dass sie über eine radiale Außenkante der Abdeckvorrichtung mit der Frontblende verbunden ist oder an der Frontblende anliegt, wobei die Abdeckvorrichtung derart ausgebildet ist, dass sie über eine radiale Innenkante der Abdeckvorrichtung mit der Mittelpufferkupplung verbunden ist oder an der Mittelpufferkupplung anliegt.

Dies gewährleistet, dass die Frontöffnung ausreichend verdeckt ist. Die Abdeckvorrichtung kann insbesondere auch luftdicht an der Frontblende anliegen oder mit dieser luftdicht verbunden sein. Insbesondere kann die Abdeckvorrichtung mit der Frontblende verbunden sein und gleichzeitig an der Mittelpufferkupplung ausschließlich anliegen. Dies erleichtert die Installation der Abdeckvorrichtung.

Gemäß einer Ausführungsform der erfindungsgemäßen Schienenfahrzeugbugnase ist die Mittelpufferkupplung in einer ersten senkrecht zur Längsasche stehenden Schwenkrichtung, vorzugsweise der Horizontalrichtung, um einen Gesamtdrehwinkel von maximal 40 Grad verschwenkbar. Gemäß einer Ausführungsform der erfindungsgemäßen Schienenfahrzeugbugnase ist die Mittelpufferkupplung in der Schwenkrichtung, vorzugsweise der Horizontalrichtung, um einen Gesamtdrehwinkel von maximal 35 Grad verschwenkbar. Gemäß einer Ausführungsform der erfindungsgemäßen Schienenfahrzeugbugnase ist die Mittelpufferkupplung in der Schwenkrichtung, vorzugsweise der Horizontalrichtung, um einen Gesamtdrehwinkel von maximal 30 Grad verschwenkbar. Dies gewährleistet im Verkehrsbetrieb auf Regionalstrecken ein ausreichend gutes Kurvenverhalten des Schienenfahrzeugs und ermöglicht eine einfache und kostengünstige Implementierung der Abdeckvorrichtung.

Gemäß einer Ausführungsform der erfindungsgemäßen Schienenfahrzeugbugnase ist die Mittelpufferkupplung in einer zweiten senkrecht zur Längsachse und senkrecht zur ersten Schwenkrichtung stehenden Schwenkrichtung, vorzugsweise der Vertikalrichtung, um einen Gesamtdrehwinkel von maximal 25 Grad verschwenkbar. Gemäß einer Ausführungsform der erfindungsgemäßen Schienenfahrzeugbugnase ist die Mittelpufferkupplung in der zweiten Schwenkrichtung, vorzugsweise der Vertikalrichtung, um einen Gesamtdrehwinkel von maximal 20 Grad verschwenkbar. Gemäß einer Ausführungsform der erfindungsgemäßen Schienenfahrzeugbugnase ist die Mittelpufferkupplung in der zweiten Schwenkrichtung, vorzugsweise der Vertikalrichtung, um einen Gesamtdrehwinkel von maximal 15 Grad verschwenkbar. Dies gewährleistet im Verkehrsbetrieb auf Regionalstrecken ein ausreichend gutes Verhalten des Schienenfahrzeugs bei Steigungen und ermöglicht eine einfache und kostengünstige Implementierung der Abdeckvorrichtung.

Erfindungsgemäß ist das erste starre Trägerelement innerhalb der Frontöffnung angeordnet, so dass das erste starre Trägerelement radial von der Frontblende umgeben ist. Diese Anordnung des starren Trägerelements hat sich als vorteilhaft erwiesen. Denn wenn das erste starre Trägerelement in dem von der Frontblende umgebenen Freiraum angeordnet wird, stellt es bei den meisten bereits bestehenden Schienenfahrzeugbugnasen kein Hindernis für etwaige Verkabelungen und/oder Druckluft-zuführende Kanäle dar, die sich bei diesen Schienenfahrzeugbugnasen entlang der Mittelpufferkupplung zum freien Endabschnitt der Mittelpufferkupplung erstrecken.

Gemäß einer Ausführungsform der erfindungsgemäßen Schienenfahrzeugbugnase weist die Abdeckvorrichtung zumindest ein zweites starres Trägerelement auf, wobei das zweite starre Trägerelement die kleinste Querschnittsfläche der Durchgangsöffnung definiert, wobei das zweite starre Trägerelement derart ausgebildet und angeordnet ist, dass die Mittelpufferkupplung durch die Durchgangsöffnung ragt, wobei die Mittelpufferkupplung und die Abdeckvorrichtung derart ausgebildet und angeordnet sind, dass ein Verschwenken der Mittelpufferkupplung gegenüber der Längsachse eine Lage- und/oder Positionsveränderung des zweiten starren Trägerelements bewirkt. Das zweite starre Trägerelement kann insbesondere dasjenige starre Trägerelement der Abdeckvorrichtung sein, das nächstliegend zur Mittelpufferkupplung angeordnet ist. Hierdurch wird auf einfache Weise eine Bewegung der Mittelpufferkupplung an eine Bewegung der Abdeckvorrichtung gekoppelt.

Gemäß einer Ausführungsform der erfindungsgemäßen Schienenfahrzeugbugnase umfasst die Abdeckvorrichtung ein erstes Modul, wobei das erste Modul in der Ruhelage der Mittelpufferkupplung einen ersten Bereich der Frontöffnung abdeckt, wobei die Abdeckvorrichtung ein zweites Modul umfasst, wobei das zweite Modul in der Ruhelage der Mittelpufferkupplung einen zweiten Bereich der Frontöffnung abdeckt, wobei der erste Bereich und der zweite Bereich der Frontöffnung nicht deckungsgleich sind, wobei das erste Modul der Abdeckvorrichtung und das zweite Modul der Abdeckvorrichtung über eine Verschlusseinrichtung miteinander verbindbar und zerstörungsfrei voneinander lösbar sind. Die Verschlusseinrichtung kann insbesondere eine Schraubverbindung und/oder eine Klickverbindung umfassen. Der Modulare Aufbau der Abdeckvorrichtung ermöglicht ein besonders leichtgängiges Anbringen der Abdeckvorrichtung an bereits bestehenden Schienenfahrzeugsystemen. Die Module können derart ausgebildet sein, dass zunächst das außenliegende Modul mit der Frontblende in Verbindung gebracht wird und anschließend das innenliegende Modul mit dem außenliegenden Modul in Verbindung gebracht wird. Da die einzelnen Module im Vergleich zur gesamten Abdeckvorrichtung ein geringeres Gewicht aufweisen, ist es für die installierende Person leichter, die Module korrekt auszurichten.

Gemäß einer Ausführungsform der erfindungsgemäßen Schienenfahrzeugbugnase ist die Abdeckvorrichtung derart ausgebildet, dass sie die Frontöffnung im Wesentlichen vollständig verschließt. Dies gewährleistet, dass es zu einer geringeren Turbulenzenbildung im Bereich der Schienenfahrzeugbugnase kommt, wenn das Schienenfahrzeug mit höheren Geschwindigkeiten oberhalb von 50 km/h fährt.

Gemäß einer Ausführungsform der erfindungsgemäßen Schienenfahrzeugbugnase erstreckt sich die Mittelpufferkupplung in der Ruhelage sowohl innerhalb als auch außerhalb der Frontöffnung. Insbesondere bei Schienenfahrzeugen mit einer derart ausgebildeten Mittelpufferkupplung ist die im Zuge dieser Offenbarung beschriebene Abdeckvorrichtung vorteilhaft anwendbar.

Gemäß einer Ausführungsform der erfindungsgemäßen Schienenfahrzeugbugnase ist die Frontblende im Wesentlichen starr ausgebildet, wobei die Frontblende vorzugsweise aus Metall und/oder einem unelastischem Kunststoff besteht.

Gemäß einer Ausführungsform der erfindungsgemäßen Schienenfahrzeugbugnase ist die Schienenfahrzeugbugnase derart ausgebildet, dass die Frontöffnung nicht durch eine bewegliche Frontklappe verschlossen oder teilweise verschlossen werden kann.

Die der Erfindung zugrundeliegende Aufgabe wird auch gelöst durch eine Abdeckvorrichtung zum Abdecken einer sich zwischen einer Frontblende und einer Mittelpufferkupplung eines Schienenfahrzeugs erstreckenden Frontöffnung, wobei die Abdeckvorrichtung derart ausgebildet ist, dass die Frontöffnung zumindest abschnittweise mit der Abdeckvorrichtung abdeckbar ist, wobei die Abdeckvorrichtung zumindest ein erstes starres Trägerelement aufweist, wobei die Abdeckvorrichtung zumindest einen ersten stoffartigen Materialabschnitt und einen zweiten stoffartigen Materialabschnitt aufweist, wobei die Abdeckvorrichtung derart ausgebildet und am Schienenfahrzeug anordbar ist, dass der erste stoffartige Materialabschnitt zumindest abschnittsweise radial zwischen der Frontblende und dem ersten starren Trägerelement anordbar ist, wobei die Abdeckvorrichtung derart ausgebildet ist, dass der zweite stoffartige Materialabschnitt zumindest abschnittsweise radial zwischen der Mittelpufferkupplung und dem ersten starren Trägerelement anordbar ist. Die Abdeckvorrichtung ist erfindungsgemäß derart ausgebildet und innerhalb der Schienenfahrzeugbugnase angeordnet, dass das erste starre Trägerelement axial beabstandet von einem Bereich des ersten stoffartigen Materialabschnitts und axial beabstandet von einem Bereich des zweiten stoffartigen Materialabschnitts angeordnet ist.

Eine solche Abdeckvorrichtung ermöglicht es, auf vorteilhafte Weise die Strömungseigenschaften eines Schienenfahrzeugs mit Frontöffnung zu verbessern, indem die Abdeckvorrichtung zur Abdeckung der Frontöffnung verwendet wird.

Gemäß einer Ausführungsform der erfindungsgemäßen Abdeckvorrichtung sind der erste stoffartige Materialabschnitt, der zweite stoffartige Materialabschnitt und das erste starre Trägerelement Bestandeile eines Balgs. Ein solcher Balg kann mehrere jeweils als Rahmenprofil ausgebildete starre Trägerelemente umfassen, wobei sich zwischen jeweils zwei benachbarten Rahmenprofilen ein als Materialbahn ausgebildeter stoffartiger Materialabschnitt erstreckt. Die Materialbahn kann sowohl in vertikaler als in auch in horizontaler Richtung wellen- oder falten-förmig gewölbt sein. Zwei benachbarte Materialbahnen liegen dabei über jeweilige Endabschnitte aneinander an und sind in einer Ausnehmung des Rahmenprofils aufgenommen. Durch Verklemmen des Rahmenprofils können die beiden Endabschnitte kraftschlüssig miteinander und mit dem Rahmenprofil verbunden sein. Es hat sich gezeigt, dass solche als Balg-ausgebildeten Abdeckvorrichtung bei der Bewegung der Mittelpufferkupplung besonders leichtgängig mit bewegt werden können und gleichzeitig die Abdeckung der Frontöffnung gewährleistet bleibt.

Gemäß einer Ausführungsform der erfindungsgemäßen Abdeckvorrichtung sind der erste stoffartige Materialabschnitt und der zweite stoffartige Materialabschnitt derart ausgebildet und angeordnet, dass sie jeweils eine Falte oder eine Welle aufweisen. Falten und Wellen eignen sich im besonderen Maße dazu, eine leichtgängige Verschiebbarkeit des ersten starren Trägerelements gegenüber weiteren starren Trägerelementen und/oder gegenüber der Frontblende zu ermöglichen, bei einer gleichzeitigen gewährleisten einer hohen axialen Steifigkeit, folglich einer geringen Versicherbarkeit in axialer Richtung.

Gemäß einer Ausführungsform der erfindungsgemäßen Abdeckvorrichtung sind die Falten oder Wellen von erstem und zweitem Materialabschnitt derart ausgebildet, dass der jeweilige Krümmungsmittelpunkt einer Falte oder Welle zwischen der Längsachse und dem Scheitelpunkt der Falte oder dem Scheitelpunkt der Welle angeordnet ist. Mit anderen Worten sind die Falten oder Wellen nach außen gerichtet.

Alternativ können gemäß einer anderen Ausführungsform der erfindungsgemäßen Abdeckvorrichtung die Falten oder Wellen von erstem und zweitem Materialabschnitt derart ausgebildet sein, dass der jeweilige Scheitelpunkt der Falte oder Welle zwischen der Längsachse und dem Krümmungsmittelpunkt der Falte oder Welle angeordnet ist. Mit anderen Worten sind die Falten oder Wellen nach innen gerichtet.

Gemäß einer Ausführungsform der erfindungsgemäßen Abdeckvorrichtung ist die Abdeckvorrichtung derart ausgebildet, dass sie außenseitig mit der Frontblende verbindbar oder an der Frontblende anlegbar ist, wobei die Abdeckvorrichtung vorzugsweise derart ausgebildet ist, dass sie innenseitig mit der Mittelpufferkupplung verbindbar oder an der Mittelpufferkupplung anlegbar ist. Dies ermöglicht eine gute Verbindung mit der Frontblende, um eine aerodynamisch vorteilhafte Wirkung zu erzielen.

Gemäß einer Ausführungsform der erfindungsgemäßen Abdeckvorrichtung ist der erste stoffartige Materialabschnitt mit dem ersten starren Trägerelement form-, kraft- oder stoffschlüssig, insbesondere kraftschlüssig, verbunden ist, wobei der zweite stoffartige Materialabschnitt mit dem ersten starren Trägerelement form-, kraft- oder stoffschlüssig, insbesondere kraftschlüssig, verbunden ist.

Insbesondere können die starren Trägerelemente jeweils eine oder mehrere Ausnehmungen aufweisen, in welche die stoffartigen Materialabschnitte eingeführt und durch ein verformen der Ausnehmungen anschließend verklemmt werden. Das Verformen der Ausnehmungen kann beispielsweise durch Hämmern oder Pressen erfolgen.

Gemäß einer Ausführungsform der erfindungsgemäßen Abdeckvorrichtung ist das erste starre Trägerelement selbsttragend ausgebildet. Gemäß einer Ausführungsform der erfindungsgemäßen Abdeckvorrichtung ist die Abdeckvorrichtung selbstragend. Demnach weist die Abdeckvorrichtung in Alleinstellung eine Form und Struktur auf, die ohne zusätzliche Stützung von außen bestehen bleibt. Dies ist vorteilhaft für die Steifigkeit der Abdeckvorrichtung hinsichtlich einer Krafteinwirkung durch axial verlaufende Luftströmungen.

Gemäß einer Ausführungsform der erfindungsgemäßen Abdeckvorrichtung weist die Abdeckvorrichtung eine Vielzahl von starren Trägerelementen auf, wobei sich zwischen zwei starren Trägerelementen eines benachbarten Paares von starren Trägerelementen der erste oder der zweite stoffartiger Materialabschnitt erstreckt. Durch die Vielzahl starrer Trägerelemente kann die Bewegbarkeit der Durchgangsöffnung - und folglich einer durch die Durchgangsöffnung ragenden Mittelpufferkupplung - und die dazugehörige Verschiebbarkeit der Trägerelemente zueinander erhöht werden.

Gemäß einer Ausführungsform der erfindungsgemäßen Abdeckvorrichtung ist das erste starre Trägerelement ein geschlossener Ring, wobei der Ring einen kreisförmigen, elliptischen oder vieleckigen, insbesondere rechteckigen Querschnitt umgibt. Gemäß einer Ausführungsform der erfindungsgemäßen Abdeckvorrichtung sind alle starren Trägerelemente der Abdeckvorrichtung geschlossene Ringe. Es hat sich herausgestellt, dass geschlossene Ringe, insbesondere solche mit rechteckigem Querschnitt, die auch Rahmen genannte werden können, eine für die Abdeckvorrichtung vorteilhafte Steifigkeit aufweisen.

Gemäß einer Ausführungsform der erfindungsgemäßen Abdeckvorrichtung sind zwei starre Trägerelemente eines Paares benachbarter starrer Trägerelemente ausschließlich über einen dazwischenliegenden stoffartigen Materialabschnitt miteinander verbunden sind. Folglich sind keine zusätzlichen Verbindungselemente notwendig, wodurch eine kostengünstige Herstellung ermöglicht wird.

Gemäß einer Ausführungsform der erfindungsgemäßen Abdeckvorrichtung sind zwei starre Trägerelemente eines Paar benachbarter starrer Trägerelemente konzentrisch zueinander angeordnet. Gemäß einer Ausführungsform der erfindungsgemäßen Abdeckvorrichtung sind alle starren Trägerelemente der Abdeckvorrichtung im Wesentlichen konzentrisch zueinander angeordnet. Eine gute Verschiebbarkeit zweier benachbarter starrer Trägerelemente gegeneinander wird hierdurch auf vorteilhafte Weise ermöglicht.

Gemäß einer Ausführungsform der erfindungsgemäßen Abdeckvorrichtung weist die Abdeckvorrichtung eine Vielzahl starrer Trägerelemente auf, wobei die Vielzahl starrer Trägerelemente zusammengenommen eine Pyramidenform oder einen Konus bilden. Auch dies ermöglicht bei geringem Materialaufwand eine hohe Verschiebbarkeit der Durchgangsöffnung in der vertikalen und der horizontalen Richtung.

Gemäß einer Ausführungsform der erfindungsgemäßen Abdeckvorrichtung weist die Abdeckvorrichtung zwischen 4 und 18 starre Trägerelemente auf. Gemäß einer Ausführungsform der erfindungsgemäßen Abdeckvorrichtung weist die Abdeckvorrichtung zwischen 8 und 14 starre Trägerelemente auf. Es hat sich herausgestellt, dass diese Anzahl von starren Trägerelementen ideal dazu geeignet ist, die notwendige Verschiebbarkeit der Durchgangsöffnung für eine Mittelpufferkupplung eines Regionalzuges bereitzustellen und gelichzeitig auch eine einfache und kostengünstige Herstellung und Installation ermöglicht.

Gemäß einer Ausführungsform der erfindungsgemäßen Abdeckvorrichtung weisen die zwei Trägerelemente jedes jeweiligen Paares axial benachbarter starrer Trägerelemente einen axialen Abstand von minimal 0,5 cm auf. Gemäß einer Ausführungsform der erfindungsgemäßen Abdeckvorrichtung weisen die zwei Trägerelemente jedes jeweiligen Paares axial benachbarter starrer Trägerelemente einen axialen Abstand von minimal 1 cm auf. Diese Minimal-Parameterwerte garantieren eine gute Verschiebbarkeit der starren Trägerelemente zueinander.

Gemäß einer Ausführungsform der erfindungsgemäßen Abdeckvorrichtung weisen die zwei Trägerelemente jedes jeweiligen Paares axial benachbarter starrer Trägerelemente einen axialen Abstand von maximal 10 cm auf. Gemäß einer Ausführungsform der erfindungsgemäßen Abdeckvorrichtung weisen die zwei Trägerelemente jedes jeweiligen Paares axial benachbarter starrer Trägerelemente einen axialen Abstand von maximal 5 cm auf. Gemäß einer Ausführungsform der erfindungsgemäßen Abdeckvorrichtung weisen die zwei Trägerelemente jedes jeweiligen Paares axial benachbarter starrer Trägerelemente einen axialen Abstand von maximal 3 cm auf. Diese Maximal-Parameterwerte garantieren eine gute Steifigkeit der Abdeckvorrichtung.

Gemäß einer Ausführungsform der erfindungsgemäßen Abdeckvorrichtung erstreckt sich die Abdeckvorrichtung über eine Gesamtfläche von maximal 6 m².

Gemäß einer Ausführungsform der erfindungsgemäßen Abdeckvorrichtung erstreckt sich die Abdeckvorrichtung über eine Gesamtfläche von maximal 4 m².

Gemäß einer Ausführungsform der erfindungsgemäßen Abdeckvorrichtung sind die zwei starren Trägerelemente eines Paares benachbarter starrer Trägerelemente ausschließlich über einen dazwischenliegenden stoffartigen Materialabschnitt miteinander verbunden.

Es versteht sich, dass Merkmale, die in der voranstehenden Beschreibung ausschließlich in Zusammenhang und in Alleinstellung mit einer erfindungsgemäßen Abdeckvorrichtung beschrieben werden, auch Merkmale einer Abdeckvorrichtung bilden können, welche Bestandteil einer erfindungsgemäßen Schienenfahrzeugbugnase ist. Gleichzeitig bilden auch Merkmale einer Abdeckvorrichtung, die ausschließlich in Zusammenhang mit der übergeordneten Einheit Schienenfahrzeugbugnase beschrieben werden, optionale Merkmale einer in Alleinstellung ausgebildeten Ausführungsform einer erfindungsgemäßen Abdeckvorrichtung.

Weitere Vorteile, Merkmale und Anwendungsmöglichkeiten der vorliegenden Erfindung werden anhand der folgenden Beschreibung von Ausführungsformen davon und der dazugehörigen Figuren deutlich. In den Figuren sind gleiche Elemente mit gleichen Bezugszeichen bezeichnet.
- Fig. 1: ist eine Darstellung einer Ausführungsform einer erfindungsgemäßen Schienenfahrzeugbugnase mit einer verbauten Abdeckvorrichtung.
- Fig. 2: ist eine isometrische Darstellung der Innenseite einer Ausführungsform einer erfindungsgemäßen Abdeckvorrichtung.
- Fig. 3: ist eine isometrische Darstellung der Außenseite der in Fig. 2 gezeigten Ausführungsform.
- Fig. 4: ist eine Querschnittsansicht einer Ausführungsform einer erfindungsgemäßen Abdeckvorrichtung.

Figur 1 zeigt eine Schienenfahrzeugbugnase 1 mit einer freiliegenden Mittelpufferkupplung 2. Zwischen der Mittelpufferkupplung 2 und einer Frontblende 4 befindet sich eine Abdeckvorrichtung 7 im Sinne der vorliegenden Offenbarung. Diese Abdeckvorrichtung 7 besteht im Ausführungsbeispiel aus mehreren starren Trägerelementen 5, wobei jeweils ein benachbartes Paar von starren Trägerelementen 5 über einen stoffartigen Materialabschnitt 6, der im Ruhezustand regelmäßige Wellen ausbildet, verbunden sind. Die starren Trägerelemente 5 sind als geschlossene rechteckige Rahmen mit abgerundeten Ecken ausgebildet. Die sich zwischen zwei benachbarten Rahmen erstreckenden Materialabschnitte bilden sowohl in vertikaler Richtung als auch in horizontaler Richtung jeweils regelmäßige Wellen aus.

Die Abdeckvorrichtung ist derart ausgebildet, dass die Mittelpufferkupplung 2 durch die Durchgangsöffnungen der starren Trägerelemente 5 hindurchragt und der Kupplungsendabschnitt 3 sichtbar und von außen zugänglich bleibt. Die Außenfläche des ersten starren Trägerelements 5a ist über die Außenkante der Abdeckvorrichtung 8 mit der Frontblende 4 der Schienenfahrzeugbugnase 1 verbunden. Von diesem Ausgangspunkt aus erstreckt sich die Abdeckvorrichtung 7 trichterförmig nach innen bis zur Mittelpufferkupplung 2.

Sofern ein weiteres Schienenfahrzeug über den Kupplungsendabschnitt 3 mit dem dargestellten Fahrzeug verbunden und anschließend in Bewegung gebracht wird, wird sich ebenfalls die Mittelpufferkupplung 2 sowohl horizontal - durch Kurvenfahrten - als auch vertikal - durch Steigungsfahrten - bewegen. Durch die in Wellen liegenden stoffartigen Materialabschnitte 6 zwischen den einzelnen starren Trägerelementen 5 kann die Abdeckvorrichtung 7 der Bewegung, beispielsweise in einer Rechtskurve, ebenfalls folgen. In diesem Szenario wird sich die kurveninnenliegende Seite der Abdeckvorrichtung 7 vermehrt zusammenstauchen, sodass die kurveninnenliegenden Wellen des stoffartige Materialabschnitts 6 auf diese Weise einen kleineren Bereich der Frontöffnung abdecken. Gleichzeitig wird eine Streckung der kurvenaußenliegenden Seite der Abdeckvorrichtung 7 bewirkt. Durch den Bewegungsspielraum, der durch eine wellenförmige Anordnung des stoffartigen Materialabschnittes 6 gegeben ist wird somit eine Abdeckvorrichtung bereitgestellt, die sich mit einer horizontalen Bewegung der Mittelpufferkupplung mitbewegt.

Figur 2 zeigt die Innenseite einer Abdeckvorrichtung 7 in einer möglichen Ausführungsform. Diese besteht aus zahlreichen, axial nachfolgend angeordneten, starren Trägerelementen 5, welche über stoffartige Materialabschnitte 6 miteinander verbunden sind. Eine Untergruppe starrer Trägerelemente 5 und der dazugehörigen stoffartigen Materialabschnitte 6 kann ein Modul ausbilden, welches sich zwischen zwei das Modul begrenzenden starren Trägerelementen erstreckt. Im Anwendungsbeispiel enthält die Abdeckvorrichtung 7 zwei solcher Module, welche über eine Verschlusseinrichtung 12 miteinander verbunden sind.

Die Verschlusseinrichtung 12 kann insbesondere ein formschluss-bildendes Verbindungselement umfassen.

Das erste Modul 10 ist bei der hier gezeigten Ausführungsform das innenliegende Modul. Dieses erste Modul 10 bildet mit der Innenkante 9 der Abdeckvorrichtung 7, welche zugleich die Innenkante des Moduls 10 ist, eine Durchgangsöffnung 14, durch die die Mittelpufferkupplung 2 hindurchragt, wenn die Abdeckvorrichtung wie in Fig. 1 gezeigt als Bestandteil einer Schienenfahrzeugbugnase implementiert ist. Das zweite Modul 11 ist im Anwendungsbeispiel das außenliegende Modul. Dieses wird - wie in Fig. 1 gezeigt - mit der Außenkante 8 der Abdeckvorrichtung 7 an der Frontblende 4 der Schienenfahrzeugbugnase 1 befestigt. Bei dem äußersten Element des zweiten Moduls 11, welches direkt mit der Frontblende 4 verbunden wird, handelt es sich um ein starres Befestigungselement 13.

Fig. 3 zeigt die Rückansicht der in Fig. 2 gezeigten Ausführungsform der Abdeckvorrichtung 7. Aus dieser Perspektive ist das innenliegende starre Trägerelement 5, welches mit der Innenkante der Abdeckvorrichtung 9 die Durchgangsöffnung 14 für die Mittelpufferkupplung 2 definiert, sichtbar. Die restlichen starren Trägerelemente 5, die in Kombination mit den stoffartigen Materialabschnitten 6 das erste und zweite Modul 10, 11 bilden, sind nur in geringem Maße durch die Durchgangsöffnung 14 zu erkennen. Ebenso ist nur ein Teil der Verschlusseinrichtung 12, die die beiden Module über die starren Trägerelemente 5 miteinander verbindet, zu erkennen.

Fig. 4 zeigt eine vertikale Querschnittsansicht einer Ausführungsform der Abdeckvorrichtung 7. Diese besteht aus dem ersten Modul 10, welches über die Verschlusseinrichtung 12 mit dem zweiten Modul 11 verbunden ist. Die Module 10, 11 setzten sich jeweils aus den stoffartigen Materialabschnitten 6, welche wellenförmig angeordnet sind, und den starren Trägerelementen 5 zusammen. Bei dem äußersten Element des zweiten Moduls handelt es sich um das starres Befestigungselement 13, das mit der Außenkante der Abdeckvorrichtung 8 an der Frontblende 4 einer Schienenfahrzeugbugnase 1 befestigt werden kann.

Fig. 4 zeigt den innen liegenden stoffartigen Materialabschnitt 6 des ersten Moduls 10 für zwei unterschiedliche Lagen 15, 15a. Die erste Lage 15 des innen liegenden stoffartigen Materialabschnitts 6 zeigt diesen in der Ruhelage der Abdeckvorrichtung 7, d.h. wenn eine durch die Durchgangöffnung 14 ragende Mittelpufferkupplung 2 - wie in Fig. 1 - in der Ruhelage ist. Die zweite Lage 15a zeigt das Verhalten der Abdeckvorrichtung 7 an, wenn diese aus der Ruhelage ausgelenkt wird - so zum Beispiel durch eine vertikale Verschwenkung einer durch die Durchgangsöffnung 14 ragenden Mittelpufferkupplung 2.

Die starren Trägerelemente 5 sind bei der in der Fig. 4 gezeigten Ausführungsform Rahmenprofile, die einen U-förmigen Querschnitt aufweisen. In der durch den U-förmigen Querschnitt gebildeten Ausnehmung sind zwei nebeneinander liegende Endabschnitte zweier stoffartiger Materialabschnitte 6 derart befestigt, dass sich die beiden stoffartigen Materialabschnitte 6 in Form von Falten oder Wellen ausbilden können. Bei vertikaler Auslenkungen der Durchgangsöffnung 14 - bedingt durch eine vertikaler Verschwenkung der Mittelpufferkupplung 2 - bewegt sich das innen liegende Trägerelement 5, welches mit der Innenkante 9 der Abdeckvorrichtung 7 an der Mittelpufferkupplung 2 anliegt bzw. anlegbar ist in vertikaler Richtung. Der in der Ausnehmung befestigte stoffartige Materialabschnitt 6 kann dieser Bewegung ebenfalls folgen. In der weiteren Folge bewirkt die Auffaltung dieses stoffartigen Materialabschnitts 6 eine Vertikalbewegung des nächsten benachbarten starren Trägerelements 5. So kann eine Kette von gekoppelten Relativbewegungen der starren Trägerelemente 5 erfolgen, um die Beweglichkeit der Mittelpufferkupplung 2 bei gleichzeitiger Abdeckung der Frontöffnung zu ermöglichen.

### Bezugszeichenliste

- 1: Schienenfahrzeugbugnase
- 2: Mittelpufferkupplung
- 3: Kupplungsendabschnitt
- 4: Frontblende
- 5: Starres Trägerelement
- 5a: Erstes starres Trägerelement
- 5b: Zweites starres Trägerelement
- 6: Stoffartiger Materialabschnitt
- 6a: Erster stoffartiger Materialabschnitt
- 6b: Zweiter stoffartiger Materialabschnitt
- 7: Abdeckvorrichtung
- 8: Außenkante der Abdeckvorrichtung
- 9: Innenkante der Abdeckvorrichtung
- 10: Erstes Modul
- 11: Zweites Modul
- 12: Verschlusseinrichtung
- 13: Starres Befestigungselement
- 14: Durchgangsöffnung
- 15: Erste Lage des stoffartigen Materialabschnitts
- 15a: Zweite Lage des stoffartigen Materialabschnitts

## Patentansprüche

1. Schienenfahrzeugbugnase (1),
wobei die Schienenfahrzeugbugnase (1) eine Mittelpufferkupplung (2) mit einem freien Kupplungsendabschnitt (3) aufweist, sodass der freie Kupplungsendabschnitt (3) mit einer weiteren Mittelpufferkupplung (2) einer weiteren Schienenfahrzeugbugnase (1) verbindbar ist,
wobei die Mittelpufferkupplung (2) sich in einer Ruhelage entlang einer Längsachse erstreckt,
wobei die Mittelpufferkupplung (2) derart ausgebildet und gelagert ist, dass der freie Kupplungsendabschnitt (3) gegenüber der Längsachse verschwenkbar ist,
wobei die Schienenfahrzeugbugnase (1) eine Frontblende (4) aufweist,
wobei die Frontblende (4) die Mittelpufferkupplung (2) zumindest abschnittsweise radial umgibt, sodass eine im Wesentlichen in Längsrichtung zeigende Frontöffnung zwischen der Frontblende (4) und der Mittelpufferkupplung (2) definiert ist,
wobei die Schienenfahrzeugbugnase (1) eine Abdeckvorrichtung (7) umfasst,
wobei die Abdeckvorrichtung (7) derart ausgebildet und angeordnet ist, dass die Frontöffnung zumindest teilweise von der Abdeckvorrichtung (7) abgedeckt ist,
wobei die Abdeckvorrichtung (7) eine in die Längsrichtung ausgerichtete Durchgangsöffnung (14) umfasst,
wobei der freie Kupplungsendabschnitt (3) von innen nach außen durch die Durchgangsöffnung (14) durchragt oder im Wesentlichen bündig mit der Durchgangsöffnung (14) abschließt,
wobei die Abdeckvorrichtung (7) zumindest ein erstes starres Trägerelement (5a) aufweist,
wobei die Abdeckvorrichtung (7) zumindest einen ersten stoffartigen Materialabschnitt (6a) und einen zweiten stoffartigen Materialabschnitt (6b) aufweist,
wobei die Abdeckvorrichtung (7) derart ausgebildet und am Schienenfahrzeug anordbar ist, dass sich der erste stoffartige Materialabschnitt (6a) zumindest abschnittsweise radial zwischen der Frontblende (4) und dem ersten starren Trägerelement (5a) erstreckt,
wobei die Abdeckvorrichtung (7) derart ausgebildet ist, dass sich der zweite stoffartige Materialabschnitt (6b) zumindest abschnittsweise radial zwischen der Mittelpufferkupplung (2) und dem ersten starren Trägerelement (5a) erstreckt,
**dadurch gekennzeichnet, dass** die Abdeckvorrichtung (7) derart ausgebildet und innerhalb der Schienenfahrzeugbugnase (1) angeordnet ist, dass das erste starre Trägerelement (5a) axial beabstandet von einem Bereich des ersten stoffartigen Materialabschnitts (6a) und axial beabstandet von einem Bereich des zweiten stoffartigen Materialabschnitts (6b) angeordnet ist.

2. Schienenfahrzeugbugnase (1) gemäß Anspruch 1,
wobei die Abdeckvorrichtung (7) derart ausgebildet ist, dass sie über eine radiale Außenkante der Abdeckvorrichtung (8) mit der Frontblende (4) verbunden ist oder an der Frontblende (4) anliegt,
wobei die Abdeckvorrichtung (7) derart ausgebildet ist, dass sie über eine radiale Innenkante der Abdeckvorrichtung (9) mit der Mittelpufferkupplung (2) verbunden ist oder an der Mittelpufferkupplung (2) anliegt.

3. Schienenfahrzeugbugnase (1) gemäß einem der voranstehenden Ansprüche,
wobei das erste starre Trägerelement (5a) zumindest abschnittsweise innerhalb der Frontöffnung angeordnet ist, so dass das erste starre Trägerelement (5a) radial von der Schienenfahrzeugbugnase (1) zumindest abschnittweise umgeben ist.

4. Schienenfahrzeugbugnase (1) gemäß einem der voranstehenden Ansprüche,
wobei die Abdeckvorrichtung (7) zumindest ein zweites starres Trägerelement (5b) aufweist,
wobei das zweite starre Trägerelement (5b) eine Durchgangsöffnung (14) definiert,
wobei das zweite starre Trägerelement (5b) derart ausgebildet und angeordnet ist, dass die Mittelpufferkupplung (2) durch die Durchgangsöffnung (14) ragt,
wobei die Mittelpufferkupplung (2) und die Abdeckvorrichtung (7) derart ausgebildet und angeordnet sind, dass ein Verschwenken der Mittelpufferkupplung (2) gegenüber der Längsachse eine Lage- und/oder Positionsveränderung des zweiten starren Trägerelements (5b) bewirkt.

5. Schienenfahrzeugbugnase (1) gemäß einem der voranstehenden Ansprüche,
wobei die Abdeckvorrichtung (7) ein erstes Modul (10) umfasst, wobei das erste Modul (10) einen ersten Bereich der Frontöffnung abdeckt,
wobei die Abdeckvorrichtung (7) ein zweites Modul (11) umfasst, wobei das zweite Modul (11) einen zweiten Bereich der Frontöffnung abdeckt,wobei der erste Bereich und der zweite Bereich der Frontöffnung nicht deckungsgleich sind,
wobei das erste Modul (10) sowie das zweite Modul (11) aus starren Trägerelementen und stoffartigen Materialabschnitten bestehen,
wobei das erste Modul (10) der Abdeckvorrichtung (7) und das zweite Modul (11) der Abdeckvorrichtung (7) über eine Verschlusseinrichtung (12) miteinander verbindbar und zerstörungsfrei voneinander lösbar sind.

6. Abdeckvorrichtung (7) zum Abdecken einer sich zwischen einer Frontblende (4) und einer Mittelpufferkupplung (2) eines Schienenfahrzeugs erstreckenden Frontöffnung,
wobei die Abdeckvorrichtung (7) eine in eine Längsrichtung ausgerichtete Durchgangsöffnung (14) umfasst,
wobei die Abdeckvorrichtung (7) derart ausgebildet ist, dass die Frontöffnung zumindest abschnittweise mit der Abdeckvorrichtung (7) abdeckbar ist,
wobei die Abdeckvorrichtung (7) zumindest ein erstes starres Trägerelement (5) aufweist,
wobei die Abdeckvorrichtung (7) zumindest einen ersten stoffartigen Materialabschnitt (6a) und einen zweiten stoffartigen Materialabschnitt (6b) aufweist,
wobei die Abdeckvorrichtung (7) derart ausgebildet und am Schienenfahrzeug anordbar ist, dass der erste stoffartige Materialabschnitt (6a) zumindest abschnittsweise radial zwischen der Frontblende (4) und dem ersten starren Trägerelement (5a) anordbar ist,
wobei die Abdeckvorrichtung (7) derart ausgebildet ist, dass der zweite stoffartige Materialabschnitt (6b) zumindest abschnittsweise radial zwischen der Mittelpufferkupplung (2) und dem ersten starren Trägerelement (5a) anordbar ist,
**dadurch gekennzeichnet, dass** die Abdeckvorrichtung (7) derart ausgebildet und innerhalb der Schienenfahrzeugbugnase (1) anordbar ist, dass das erste starre Trägerelement (5a) axial beabstandet von einem Bereich des ersten stoffartigen Materialabschnitts (6a) und axial beabstandet von einem Bereich des zweiten stoffartigen Materialabschnitts (6b) angeordnet ist.

7. Abdeckvorrichtung (7) gemäß Anspruch 6,
wobei der erste stoffartige Materialabschnitt (6a), der zweite stoffartige Materialabschnitt (6b) und das erste starre Trägerelement (5a) Bestandteile eines Balgs sind.

8. Abdeckvorrichtung (7) gemäß Anspruch 7 oder 6,
wobei der erste stoffartige Materialabschnitt (6a) und der zweite stoffartige Materialabschnitt (6b) derart ausgebildet und angeordnet sind, dass sie jeweils eine Falte oder eine Welle aufweisen,
wobei die Falten oder Wellen von erstem und zweitem Materialabschnitt (6) vorzugsweise derart ausgebildet sind, dass der jeweilige Krümmungsmittelpunkt einer Falte oder Welle zwischen der Längsachse und dem Scheitelpunkt der Falte oder dem Scheitelpunkt der Welle angeordnet ist.

9. Abdeckvorrichtung (7) gemäß einem der Ansprüche 6 bis 8,
wobei der erste Materialabschnitt (6a) mit dem ersten starren Trägerelement (5a) form-, kraft- oder stoffschlüssig, insbesondere kraftschlüssig, verbunden ist,
wobei der zweite Materialabschnitt (6b) mit dem ersten starren Trägerelement (5a) form-, kraft- oder stoffschlüssig, insbesondere kraftschlüssig, verbunden ist.

10. Abdeckvorrichtung (7) gemäß einem der Ansprüche 6 bis 9,
wobei das erste starre Trägerelement (5a) selbsttragend ausgebildet ist,
wobei vorzugsweise die gesamte Abdeckvorrichtung (7) selbstragend ausgebildet ist.

11. Abdeckvorrichtung (7) gemäß einem der Ansprüche 6 bis 10,
wobei die Abdeckvorrichtung (7) eine Vielzahl von starren Trägerelementen (5) aufweist,
wobei sich zwischen zwei starren Trägerelementen (5) von zumindest einem benachbarten Paar von starren Trägerelementen (5) der erste oder der zweite stoffartige Materialabschnitt (6, 6a, 6b) erstreckt.

12. Abdeckvorrichtung (7) gemäß einem der Ansprüche 6 bis 11,
wobei das erste starre Trägerelement (5a) ein geschlossener Ring ist, wobei der Ring einen kreisförmigen, elliptischen oder vieleckigen, insbesondere rechteckigen Querschnitt umgibt,
wobei vorzugsweise alle starren Trägerelemente geschlossene Ringe sind.

13. Abdeckvorrichtung nach einem der Ansprüche 6 bis 12, wobei die Abdeckvorrichtung derart ausgebildet ist, dass sie außenseitig mit der Frontblende verbindbar oder an der Frontblende anlegbar ist.

14. Abdeckvorrichtung nach einem der Ansprüche 6 bis 13, wobei die Abdeckvorrichtung derart ausgebildet ist, dass sie innenseitig mit der Mittelpufferkupplung verbindbar oder an der Mittelpufferkupplung anlegbar ist.

## Claims

1. Rail vehicle front nose (1),
wherein the rail vehicle front nose (1) comprises a center buffer coupling (2) which has a free coupling end portion (3), such that the free coupling end portion (3) is connectable to a further center buffer coupling (2) of a further rail vehicle front nose (1),
wherein the center buffer coupling (2) extends along a longitudinal axis in a neutral position,
wherein the center buffer coupling (2) is designed and mounted such that the free coupling end portion (3) can be pivoted relative to the longitudinal axis,
wherein the rail vehicle front nose (1) comprises a front panel (4), wherein the front panel (4) radially surrounds the center buffer coupling (2), at least in portions, such that a front opening, substantially pointing in the longitudinal direction, is defined between the front panel (4) and the center buffer coupling (2),
wherein the rail vehicle front nose (1) comprises a cover device (7),
wherein the cover device (7) is designed and arranged such that the front opening is at least partially covered by the cover device (7),
wherein the cover device (7) comprises a through opening (14) aligned in the longitudinal direction,
wherein the free coupling end portion (3) projects from the inside to the outside through the through opening (14) or is substantially flush with the through opening (14),
wherein the cover device (7) comprises at least a first stiff support element (5a),
wherein the cover device (7) comprises at least a first fabric-like material portion (6a) and a second fabric-like material portion (6b),
wherein the cover device (7) is designed and can be arranged on the rail vehicle such that the first fabric-like material portion (6a) extends radially, at least in portions, between the front panel (4) and the first stiff support element (5a),
wherein the cover device (7) is designed such that the second fabric-like material portion (6b) extends radially, at least in portions, between the center buffer coupling (2) and the first stiff support element (5a),
**characterized in that** the cover device (7) is designed and arranged within the rail vehicle front nose (1) such that the first stiff support element (5a) is axially spaced apart from an area of the first fabric-like material portion (6a) and axially spaced apart from an area of the second fabric-like material portion (6b).

2. Rail vehicle front nose (1) according to claim 1,
wherein the cover device (7) is designed such that it is connected to the front panel (4) via a radial outer edge of the cover device (8) or abuts the front panel (4),
wherein the cover device (7) is designed such that it is connected to the center buffer coupling (2) via a radial inner edge of the cover device (9) or abuts the center buffer coupling (2).

3. Rail vehicle front nose (1) according to any of the preceding claims,
wherein the first stiff support element (5a) is arranged within the front opening, at least in portions, such that the first stiff support element (5a) is radially surrounded by the rail vehicle front nose (1), at least in portions.

4. Rail vehicle front nose (1) according to any of the preceding claims,
wherein the cover device (7) comprises at least a second stiff support element (5b),
wherein the second stiff support element (5b) defines a through opening (14), wherein the second stiff support element (5b) is designed and arranged such that the center buffer coupling (2) projects through the through opening (14),
wherein the center buffer coupling (2) and the cover device (7) are designed and arranged such that pivoting the center buffer coupling (2) relative to the longitudinal axis causes a change in position and/or orientation of the second stiff support element (5b).

5. Rail vehicle front nose (1) according to any of the preceding claims,
wherein the cover device (7) comprises a first module (10), wherein the first module (10) covers a first area of the front opening,
wherein the cover device (7) comprises a second module (11), wherein the second module (11) covers a second area of the front opening, wherein the first area and the second area of the front opening are not congruent,
wherein the first module (10) and the second module (11) consist of stiff support elements and fabric-like material portions,
wherein the first module (10) of the cover device (7) and the second module (11) of the cover device (7) are connectable to one another via a closure device (12) and are non-destructively detachable from one another.

6. Cover device (7) for covering a front opening extending between a front panel (4) and a center buffer coupling (2) of a rail vehicle, wherein the cover device (7) comprises a through opening (14) aligned in a longitudinal direction,
wherein the cover device (7) is designed such that the front opening can be covered, at least in portions, by the cover device (7),
wherein the cover device (7) comprises at least a first stiff support element (5),
wherein the cover device (7) comprises at least a first fabric-like material portion (6a) and a second fabric-like material portion (6b),
wherein the cover device (7) is designed and can be arranged on the rail vehicle such that the first fabric-like material portion (6a) can be arranged, at least in portions, radially between the front panel (4) and the first stiff support element (5a),
wherein the cover device (7) is designed such that the second fabric-like material portion (6b) can be arranged, at least in portions, radially between the center buffer coupling (2) and the first stiff support element (5a),
**characterized in that** the cover device (7) is designed and can be arranged within the rail vehicle front nose (1) such that the first stiff support element (5a) is arranged axially spaced apart from an area of the first fabric-like material portion (6a) and axially spaced apart from an area of the second fabric-like material portion (6b).

7. Cover device (7) according to claim 6,
wherein the first fabric-like material portion (6a), the second fabric-like material portion (6b) and the first stiff support element (5a) are components of a bellows.

8. Cover device (7) according to claim 7 or 6,
wherein the first fabric-like material portion (6a) and the second fabric-like material portion (6b) are designed and arranged such that they each comprise a fold or a corrugation,
wherein the folds or corrugations of the first and second material portions (6) are preferably designed such that the respective center of curvature of a fold or corrugation is arranged between the longitudinal axis and the apex of the fold or the apex of the corrugation.

9. Cover device (7) according to any of claims 6 to 8,
wherein the first material portion (6a) is connected to the first stiff support element (5a) in a form-fitting, force-fitting or materially bonded manner, in particular in a force-fitting manner,
wherein the second material portion (6b) is connected to the first stiff support element (5a) in a form-fitting, force-fitting or materially bonded manner, in particular in a force-fitting manner.

10. Cover device (7) according to any of claims 6 to 9,
wherein the first stiff support element (5a) is designed to be self-supporting,
wherein preferably the entire cover device (7) is designed to be self-supporting.

11. Cover device (7) according to any of claims 6 to 10,
wherein the cover device (7) comprises a plurality of stiff support elements (5),
wherein the first or the second fabric-like material portion (6, 6a, 6b) extends between two stiff support elements (5) of at least one adjacent pair of stiff support elements (5).

12. Cover device (7) according to any of claims 6 to 11,
wherein the first stiff support element (5a) is a closed ring, wherein the ring surrounds a circular, elliptical or polygonal, in particular rectangular, cross-section,
wherein preferably all stiff support elements are closed rings.

13. Cover device according to any of claims 6 to 12,
wherein the cover device is designed such that it is connectable to the front panel on the outside or can abut the front panel.

14. Cover device according to any of claims 6 to 13,
wherein the cover device is designed such that it is connectable to the center buffer coupling on the inside or can abut the center buffer coupling.

## Revendications

1. Nez avant de véhicule ferroviaire (1),
le nez avant de véhicule ferroviaire (1) présentant un attelage à tampon central (2) comportant une section d'extrémité d'attelage libre (3), de sorte que la section d'extrémité d'attelage libre (3) peut être reliée à un autre attelage à tampon central (2) d'un autre nez avant de véhicule ferroviaire (1),
l'attelage à tampon central (2) s'étendant le long d'un axe longitudinal dans une position de repos,
l'attelage à tampon central (2) étant conçu et monté de telle sorte que la section d'extrémité d'attelage libre (3) peut pivoter par rapport à l'axe longitudinal,
le nez avant de véhicule ferroviaire (1) présentant un panneau frontal (4),
le panneau frontal (4) entourant radialement l'attelage à tampon central (2) au moins dans certaines sections, de sorte qu'une ouverture frontale tournée sensiblement dans la direction longitudinale est définie entre le panneau frontal (4) et l'attelage à tampon central (2),
le nez avant de véhicule ferroviaire (1) comprenant un dispositif de recouvrement (7),
le dispositif de recouvrement (7) étant conçu et disposé de telle sorte que l'ouverture frontale est au moins partiellement recouverte par le dispositif de recouvrement (7),
le dispositif de recouvrement (7) comprenant une ouverture de passage (14) orientée dans la direction longitudinale,
la section d'extrémité d'attelage libre (3) traversant l'ouverture de passage (14) de l'intérieur vers l'extérieur ou se terminant sensiblement à fleur de l'ouverture de passage (14),
le dispositif de recouvrement (7) présentant au moins un premier élément de support rigide (5a),
le dispositif de recouvrement (7) présentant au moins une première section de matériau (6a) de type tissu et une seconde section de matériau (6b) de type tissu,
le dispositif de recouvrement (7) étant conçu et pouvant être disposé sur le véhicule ferroviaire de telle sorte que la première section de matériau (6a) de type tissu s'étend radialement, au moins dans certaines sections, entre le panneau frontal (4) et le premier élément de support rigide (5a),
le dispositif de recouvrement (7) étant conçu de telle sorte que la seconde section de matériau (6b) de type tissu s'étend radialement, au moins dans certaines sections, entre l'attelage à tampon central (2) et le premier élément de support rigide (5a),
**caractérisé en ce que** le dispositif de recouvrement (7) est conçu et disposé à l'intérieur du nez avant de véhicule ferroviaire (1) de telle sorte que le premier élément de support rigide (5a) est disposé à une distance axiale d'une zone de la première section de matériau (6a) de type tissu et à une distance axiale d'une zone de la seconde section de matériau (6b) de type tissu.

2. Nez avant de véhicule ferroviaire (1) selon la revendication 1,
le dispositif de recouvrement (7) étant conçu de telle sorte qu'il est relié au panneau frontal (4) par l'intermédiaire d'un bord extérieur radial du dispositif de recouvrement (8) ou qu'il s'applique contre le panneau frontal (4),
le dispositif de recouvrement (7) étant conçu de telle sorte qu'il est relié à l'attelage à tampon central (2) par l'intermédiaire d'un bord intérieur radial du dispositif de recouvrement (9) ou qu'il s'applique contre l'attelage à tampon central (2).

3. Nez avant de véhicule ferroviaire (1) selon l'une des revendications précédentes,
le premier élément de support rigide (5a) étant disposé au moins dans certaines sections à l'intérieur de l'ouverture frontale, de sorte que le premier élément de support rigide (5a) est entouré radialement par le nez avant de véhicule ferroviaire (1) au moins dans certaines sections.

4. Nez avant de véhicule ferroviaire (1) selon l'une des revendications précédentes,
le dispositif de recouvrement (7) présentant au moins un second élément de support rigide (5b),
le second élément de support rigide (5b) définissant une ouverture de passage (14), le second élément de support rigide (5b) étant conçu et disposé de telle sorte que l'attelage à tampon central (2) fait saillie à travers l'ouverture de passage (14),
l'attelage à tampon central (2) et le dispositif de recouvrement (7) étant conçus et disposés de telle sorte qu'un pivotement de l'attelage à tampon central (2) par rapport à l'axe longitudinal provoque un changement de situation et/ou de position du second élément de support rigide (5b).

5. Nez avant de véhicule ferroviaire (1) selon l'une des revendications précédentes,
le dispositif de recouvrement (7) comprenant un premier module (10), le premier module (10) recouvrant une première zone de l'ouverture frontale,
le dispositif de recouvrement (7) comprenant un second module (11), le second module (11) recouvrant une seconde zone de l'ouverture frontale, la première zone et la seconde zone de l'ouverture frontale ne coïncidant pas,
le premier module (10) ainsi que le second module (11) étant constitués d'éléments de support rigides et de sections de matériau de type tissu,
le premier module (10) du dispositif de recouvrement (7) et le second module (11) du dispositif de recouvrement (7) pouvant être reliés l'un à l'autre et détachés l'un de l'autre de manière non destructive par l'intermédiaire d'un appareil de fermeture (12).

6. Dispositif de recouvrement (7) permettant de recouvrir une ouverture frontale s'étendant entre un panneau frontal (4) et un attelage à tampon central (2) d'un véhicule ferroviaire,
le dispositif de recouvrement (7) comprenant une ouverture de passage (14) orientée dans une direction longitudinale,
le dispositif de recouvrement (7) étant conçu de telle sorte que l'ouverture frontale peut être recouverte au moins dans certaines sections par le dispositif de recouvrement (7),
le dispositif de recouvrement (7) présentant au moins un premier élément de support rigide (5),
le dispositif de recouvrement (7) présentant au moins une première section de matériau (6a) de type tissu et une seconde section de matériau (6b) de type tissu,
le dispositif de recouvrement (7) étant conçu et pouvant être disposé sur le véhicule ferroviaire de telle sorte que la première section de matériau (6a) de type tissu peut être disposée radialement, au moins dans certaines sections, entre le panneau frontal (4) et le premier élément de support rigide (5a),
le dispositif de recouvrement (7) étant conçu de telle sorte que la seconde section de matériau (6b) de type tissu peut être disposée radialement, au moins dans certaines sections, entre l'attelage à tampon central (2) et le premier élément de support rigide (5a),
**caractérisé en ce que** le dispositif de recouvrement (7) est conçu et peut être disposé à l'intérieur du nez avant de véhicule ferroviaire (1) de telle sorte que le premier élément de support rigide (5a) est disposé à une distance axiale d'une zone de la première section de matériau (6a) de type tissu et à une distance axiale d'une zone de la seconde section de matériau (6b) de type tissu.

7. Dispositif de recouvrement (7) selon la revendication 6,
la première section de matériau (6a) de type tissu, la seconde section de matériau (6b) de type tissu et le premier élément de support rigide (5a) étant des composants d'un soufflet.

8. Dispositif de recouvrement (7) selon la revendication 7 ou 6,
la première section de matériau (6a) de type tissu et la seconde section de matériau (6b) de type tissu étant conçues et disposées de telle sorte qu'elles présentent respectivement un pli ou une ondulation,
les plis ou les ondulations de la première et de la seconde section de matériau (6) étant de préférence conçus de telle sorte que le centre de courbure respectif d'un pli ou d'une ondulation est disposé entre l'axe longitudinal et le sommet du pli ou le sommet de l'ondulation.

9. Dispositif de recouvrement (7) selon l'une des revendications 6 à 8,
la première section de matériau (6a) étant reliée au premier élément de support rigide (5a) par complémentarité de forme, à force ou par liaison de matière, en particulier à force,
la seconde section de matériau (6b) étant reliée au premier élément de support rigide (5a) par complémentarité de forme, à force ou par liaison de matière, en particulier à force.

10. Dispositif de recouvrement (7) selon l'une des revendications 6 à 9,
le premier élément de support rigide (5a) étant conçu de manière à être autoportant,
l'ensemble du dispositif de recouvrement (7) étant de préférence conçu de manière à être autoportant.

11. Dispositif de recouvrement (7) selon l'une des revendications 6 à 10,
le dispositif de recouvrement (7) présentant une pluralité d'éléments de support rigides (5),
la première ou la seconde section de matériau (6, 6a, 6b) de type tissu s'étendant entre deux éléments de support rigides (5) parmi au moins une paire adjacente d'éléments de support rigides (5).

12. Dispositif de recouvrement (7) selon l'une des revendications 6 à 11,
le premier élément de support rigide (5a) étant un anneau fermé, l'anneau entourant une section transversale circulaire, elliptique ou polygonale, en particulier rectangulaire,
tous les éléments de support rigides étant de préférence des anneaux fermés.

13. Dispositif de recouvrement selon l'une des revendications 6 à 12,
le dispositif de recouvrement étant conçu de telle sorte qu'il peut être relié côté extérieur au panneau frontal ou qu'il peut s'appliquer contre le panneau frontal.

14. Dispositif de recouvrement selon l'une des revendications 6 à 13,
le dispositif de recouvrement étant conçu de telle sorte qu'il peut être relié côté intérieur à l'attelage à tampon central ou qu'il peut s'appliquer contre l'attelage à tampon central.
